# EUROPÄISCHE PATENTSCHRIFT

(11) **EP 1 596 023 B1**
(45) Veröffentlichungstag und Bekanntmachung des Hinweises auf die Patenterteilung: **28.10.2009**
(21) Anmeldenummer: 05103832.1
(22) Anmeldetag: 09.05.2005
(51) Int. Cl.: E04B 2/96, E04B 2/88

(54) **Andruckprofil und Fassaden- oder Lichtdachkonstruktion**
Pressure bar and facade or glazed roof construction
Profilé de pression et construction de façade ou de toiture vitrée

(30) Priorität: 14.05.2004 DE 202004007805 U
(43) Veröffentlichungstag der Anmeldung: 16.11.2005
(73) Patentinhaber: SCHÜCO International KG, 33609 Bielefeld (DE)
(72) Erfinder: Pankoke, Ulrich, 33824 Werther (DE)
(74) Vertreter: Dantz, Jan Henning

(56) Entgegenhaltungen:
- EP-A1- 0 566 070
- EP-A1- 0 933 486
- EP-A2- 1 004 718
- EP-A2- 1 127 990
- DE-A1- 3 801 186
- DE-U1- 9 420 809

## Beschreibung

Die vorliegende Erfindung betrifft ein Andruckprofil für eine Fassade oder ein Lichtdach, mit einer an einem Riegel- oder Pfostenprofil festlegbaren Profilleiste, mittels der an gegenüberliegenden Längsseiten ein Füllungselement, wie eine Isolierglasscheibe, an dem Riegel- oder Pfostenprofil festklemmbar ist, wobei die Profilleiste an der nach außen gewandten Seite im Wesentlichen eben ausgebildet ist und auf der zu dem Füllungselement gewandten Seite eine Dichtung angeordnet ist, sowie eine Fassaden- oder Lichtdachkonstruktion.

Aus der DE 102 34 154 ist eine Fassadenkonstruktion bekannt, bei der gemäß Figur 1 Andruckprofile vorgesehen sind, in denen Aufnahmenuten mit eingezogenen Dichtungen vorgesehen sind, die die Flächenelemente randseitig einfassen. Auf diese Andruckprofile werden dann Deckschalen aufgesetzt, um Verschraubungen abzudecken. Aus optischen Gründen ist hierbei negativ, dass das Andruckprofil aufgrund der Dichtungsnuten sehr hoch aufgebaut ist und die hervorstehende Dcckschale als besonders massiv empfunden wird.

In der DE 102 34 154 ist in Figur 5 eine weitere Fassadengestaltung offenbart, bei der die Andruckleiste auf der nach außen gewandten Seite eben ausgebildet ist und randseitig jeweils ein Dichtungsstreifen auf die Isolierglasscheiben drückt. Dadurch ergibt sich zwar ein flacherer Aufbau, es besteht jedoch der Nachteil, das die Dichtungen zur Montage an das Andruckprofil aufgeklebt werden, was vergleichsweise aufwendig ist. Ferner kann es passieren, dass im Laufe der Zeit durch Wärmedehnungen sich die Dichtungen lösen und verrutschen können, was zu Undichtigkeiten führt.

In der DE 38 01 186 ist noch eine Fassadenkonstruktion bekannt, bei der ein Andruckprofil zwischen zwei Isolierglasscheiben montiert ist, und von einer Dichtung umschlossen wird. Die Dichtung schließt dabei mit der äußeren Ebene der Isolierglasscheiben bündig ab und liegt an einer mittleren Glasscheibe an, die randseitig hervorsteht, sodass sich ein stufenförmiger Aufbau ergibt. Eine solche Stufenverglasung ist jedoch in der Herstellung relativ aufwendig, sodass diese Konstruktion teuer ist.

Die EP 566 070 offenbart ein wärmegedämmtes Verglasungssystem, bei dem an einer Fassadenkonstruktion die Glasscheiben über ein Dichtungsprofil gehalten werden können, das an der Außenseite eine Aussparung aufweisen kann, in die ein Abdeckprofil eingebettet ist. Dadurch lässt sich eine bündige Oberfläche zwischen Abdeckprofil und Dichtprofil erreichen.

Die DE 94 20 809 offenbart eine Profilleiste für eine Fassadenkonstruktion die zwei Schenkelabschnitte aufweist, die jeweils an eine Isolierglasscheibe anlegbar sind. Zur Außenseite hin ist ein Profilstab über Schraubverbindungen mit der Fassadenkonstruktion verbunden wobei an den schmalen Stirnseiten des Profilstabes Schenkel des Dichtungsprofils angeordnet sind. Dadurch ist der Profilstab zwischen den Schenkeln eingebettet.

Die EP 1 127 990 offenbart eine Rahmenkonstruktion, bei der zwischen zwei Dichtungsprofilen ein Dämmelement vorgesehen ist. Das Dämmelement und die Dichtungsstreifen werden in entsprechenden Aufnahmenuten an einer Pressleiste gehalten.

Es ist daher Aufgabe der vorliegenden Erfindung ein Andruckprofil für eine Fassade oder ein Lichtdach sowie eine Fassaden- oder Lichtdachkonstruktion zu schaffen, die eine geringe Höhe aufweisen und bei einfachem Aufbau leicht zu montieren sind.

Diese Aufgabe wird mit einem Andruckprofil mit den Merkmalen des Anspruches 1 gelöst.

Erfindungsgemäß ist die Profilleiste an ihren längsseitigen Rändern jeweils von der Dichtung U-förmig umgriffen, sodass Profilleiste und Dichtung eine Einheit bilden. Dadurch lässt sich die Dichtung an den Rändern der Profilleiste vorfixieren und die Montage des Andruckprofils wird vereinfacht.

Gemäß einer bevorzugten Ausführungsform der Erfindung ist eine durchgängige Dichtung an der Profilleiste montiert, die Dichtung also einstückig ausgebildet. Dadurch lässt sich die Montage der Dichtung an der Profilleiste weiter vereinfachen, da lediglich ein Dichtungsprofil an der Profilleiste festgelegt werden muss. Ferner erhöht sich auch die Stabilität, da die Profilleiste beidseitig von einem Schenkel der Dichtung umgriffen ist.

Um einen besonders flachen Aufbau des Andruckprofils zu realisieren, besitzt die Profilleiste vorzugsweise randseitig im Bereich der Füllungselemente eine Dicke von weniger als 5 mm. Diese Dicke ist noch ausreichend, um Druckkräfte auf die Dichtung und das zu fixierende Füllungselement aufzubringen, minimiert jedoch die gesamte Aufbauhöhe des Andruckprofils.

Gemäß einer weiteren Ausgestaltung der Erfindung ist die Profilleiste an der äußeren Seite am Rand jeweils gestuft ausgebildet und bildet dadurch eine randseitige Aufnahme aus, in die ein Schenkel der Dichtung eingefügt ist. Dabei kann der Schenkel formschlüssig in der Aufnahme gehalten sein, sodass eine besonders gute Vorfixierung erreicht wird. Ferner kann der umgreifende Schenkel der Dichtung bündig mit der äußeren Seite der Profilleiste abschließen, sodass ein besonders schönes optisches Erscheinungsbild gegeben ist. Der Schenkel kann dabei im Querschnitt rechteckig oder auch spitz zulaufend ausgebildet sein, um sich in die randseitige Aufnahme einzufügen.

Vorzugsweise weist die Profilleiste in einem mittleren Bereich einen nach innen gewandten leistenförmigen Vorsprung auf, in denen Öffnungen zur Durchführung von Schrauben angeordnet sind. Der leistenförmige Vorsprung dient auf der einen Seite der Stabilisierung des Andruckprofils und auf der anderen Seite kann die Dichtung an dem Vorsprung ausgerichtet werden. Ferner ist es möglich, in dem leistenförmigen Vorsprung den Kopf von Befestigungsschrauben versenkt anzuordnen, wobei die Schraubenköpfe zusätzlich auch noch mit einer Abdeckung verdeckt werden können.

Ferner wird eine Fassaden- oder Lichtdachkonstruktion mit Pfosten- und Riegelprofilen bereitgestellt, an denen über Andruckprofile Füllungselemente festgelegt sind.

Dabei kann die Dichtung des Andruckprofils einen Dichtungsfuß aufweisen, der in eine Nut eines am Pfosten- oder Riegelprofil festgelegten Isolatorprofils eingreift. Dies führt zu einer guten Wärmedämmung bei einer geringen Anzahl von Bauteilen und zu einer Abdichtung bzw. dichten Trennung des Glasfalz zur Entwässerung.

Die Erfindung wird nachfolgend anhand zweier Ausführungsbeispiele mit Bezug auf die beigefügten Figuren 1 und 2 beschrieben, die eine Schnittansicht durch eine Fassaden- oder Lichtdachkonstruktion zeigt.

Eine Fassaden- oder Lichtdachkonstruktion 1 umfasst einen Pfosten oder Riegel 2, an dem seitliche Nuten 3 vorgesehen sind, in die Dichtungen 4 eingezogen sind. Diese Dichtungen 4 dienen als Anlage für den Randbereich von Isolierglasscheiben 5. Die Isolierglasscheiben werden an der Außenseite von einem Andruckprofil gehalten, das aus einer Profilleiste 7 und einer Dichtung 6 gebildet ist.

Zwischen den Stirnseiten der benachbarten Isolierglasscheiben 5 befindet sich mittig ein Isolatorprofil 8 aus Kunststoff, das zur Wärmedämmung in eine Schraubnut 18 des metallischen Riegels oder Pfostens eingreift. An dem Isolatorprofil 8 ist an der nach außen gewandten Seite eine weitere Dichtung 9 festgelegt, sodass ein Glasfalzbereich 10 zwischen den Isolierglasscheiben 5 in zwei Hälften geteilt ist.

Die Profilleiste 7 besitzt in einem mittleren Bereich einen leistenförmigen Vorsprung 11, der sich bis zwischen die Isolierglasscheiben 5 erstreckt und im Wesentlichen V-förmig ausgebildet ist. Dieser leistenförmige Vorsprung 11 ist so bemessen, dass der Kopf von Senkschrauben darin aufgenommen werden kann. Die keilförmig aufspreizenden Seitenflächen 12 münden in seitlichen Armen 13, die sich parallel zu einer äußeren Ebene der Isolierglasscheibe 5 erstrecken. Der Vorsprung 11 liegt an der Dichtung 9 an und besitzt in regelmäßigen Abständen angeordnete Senkkopfschrauben, die in die Schraubnut 18 des Pfostens oder Riegels 2 eingedreht sind.

Die Arme 13 der Profilleiste 7 sind in einem endseitigen Bereich verjüngt ausgebildet, wobei an der nach außen gewandten Seite eine Aussparung 14 vorgesehen ist, die eine Stufe ausbildet, um einen Schenkel 15 der Dichtung 6 darin aufzunehmen. Die Dichtung 6 umgreift somit an gegenüberliegenden Seiten der Profilleiste 7 mit Schenkeln 15 dieselbe, und kann auf diese Weise vorfixiert werden. Auf der zu der Isolierglasscheibe 5 gewandten Seite weist die Dichtung 6 Dichtungsarme 17 bzw. Dichtlippen auf, die eine Haltekraft auf die Isolierglasscheibe 5 übertragen und die Dichtigkeit gewährleisten. Die Profilleiste 7 bildet an der nach außen gewandten Seite eine ebene Oberfläche 16 aus, die bündig mit der äußeren Seite der Schenkel 15 abschließt. Die Schenkel 15 sind dabei formschlüssig in der Aussparung 14 aufgenommen, wobei die Spitze der Schenkel 15 auch spitz zulaufen kann. Die Dichtung 6 kann einstückig an der Profilleiste 7 montiert werden, sodass die Einheit aus Profilleiste 7 und Dichtung 6 an dem Riegel oder Pfosten 2 montiert wird, um die Isolierglasscheiben 5 festzulegen. Die verwendeten Schrauben können dabei in dem Vorsprung 11 versenkt aufgenommen sein, wobei auch eine Abdeckung auf den Köpfen der Schrauben montierbar ist.

In Fig. 2 ist eine gegenüber Fig. 1 modifizierte Ausführungsform dargestellt, bei der in Längsrichtung an der Außenseite der Profilleiste 7 im Bereich des leistenförmigen Vorsprunges 11 eine Nut 20 ausgespart ist. Diese Nut 20 zeigt optisch eine Unterteilung der Fassadenfelder an und dient ferner zur Aufnahme von Schraubenköpfen, die entlang dieser Nut 20 montiert werden.

Alternativ kann die Dichtung 6 im Bereich des leistenförmigen Vorsprunges 11 auch einen Dichtungsfuß aufweisen, der in das Isolatorprofil 8 eingreift. Auf diese Weise kann die Vorsehung einer zusätzlichen Dichtung 9 entfallen.

Ferner ist es möglich, an der Dichtung 6 weitere Dichtungsarme im Bereich des Glasfalzes anzuordnen, um eine feinere Unterteilung des Glasfalzcs 10 zu erreichen und somit die Wärmedämmung zu verbessern.

## Patentansprüche

1. Andruckprofil für eine Fassade oder ein Lichtdach, mit einer an einem Riegel- oder Pfostenprofil (2) festlegbaren Profilleiste (7) mittels der an gegenüberliegenden Längsseiten ein Füllungselement (5), wie eine Isolierglasscheibe, an dem Riegel- oder Pfostenprofil (2) festklemmbar ist, wobei die Profilleiste (7) an der nach außen gewandten Seite im Wesentlichen eben ausgebildet ist, und auf der zu dem Füllungselement (5) gewandten Seite eine Dichtung (6) angeordnet ist, **dadurch gekennzeichnet, dass** die Profilleiste (7) an ihren längsseitigen Rändern jeweils von der Dichtung (6) U-förmig umgriffen ist und die Dichtung (6) **dadurch** an den Rändern der Profilleiste vorfixiert ist.

2. Andruckprofil nach Anspruch 1, **dadurch gekennzeichnet, dass** eine durchgängige Dichtung (6) an der Profilleiste (7) montiert ist.

3. Andruckprofil nach Anspruch 1 oder 2, **dadurch gekennzeichnet, dass** die Profilleiste (7) randseitig im Bereich der Füllungselemente (5) eine Dicke von weniger als 5 mm besitzt.

4. Andruckprofil nach einem der Ansprüche 1 bis 3, **dadurch gekennzeichnet, dass** die Profilleiste (7) an der äußeren Seite am Rand jeweils gestuft ausgebildet ist und **dadurch** eine randseitige Aufnahme gebildet ist, in die ein Schenkel (15) der Dichtung (6) eingefügt ist.

5. Andruckprofil nach einem der Ansprüche 1 bis 4, **dadurch gekennzeichnet, dass** an der äußeren Seite die Profilleiste (7) und die umgreifenden Schenkel (15) der Dichtung (6) bündig miteinander abschließen.

6. Andruckprofil nach einem der Ansprüche 1 bis 5, **dadurch gekennzeichnet, dass** die Profilleiste (7) in einem mittleren Bereich einen nach innen gewandten leistenförmigen Vorsprung (11) aufweist, in dem Öffnungen zur Durchführung von Schrauben angeordnet sind.

7. Andruckprofil nach Anspruch 6, **dadurch gekennzeichnet, dass** der Kopf der Schrauben in dem leistenförmigen Vorsprung (11) versenkt angeordnet sind.

8. Fassaden- oder Lichtdachkonstruktion mit Pfosten- und Riegelprofil (2), an denen Füllungselemente (5), wie Isolierglasscheiben, festgelegt sind, **dadurch gekennzeichnet, dass** die Füllungselemente (5) über Andruckprofile nach einem der vorhergehenden Ansprüche festgelegt sind.

9. Fassaden- oder Lichtdachkonstruktion nach Anspruch 8, **dadurch gekennzeichnet, dass** die Dichtung (6) einen Dichtungsfuß aufweist, der in eine Nut eines am Pfosten- oder Riegelprofil (2) festgelegten Isolatorprofils (9) eingreift.

## Claims

1. Pressure profile for a façade or a glazed roof, comprising a profiled strip (7) which can be fastened to a transom or mullion profile (2) and by means of which an infill element (5), such as an insulating glass unit, can be securely clamped on opposite longitudinal sides against the transom or mullion profile (2), wherein the profiled strip (7) has a substantially flat design on the outwardly directed side, and a seal (6) is arranged on the side directed towards the infill element (5), **characterized in that** the seal (6) encloses the profiled strip (7) with a U-shaped grip at each of its longitudinal edges, and the seal (6) is thereby prefixed on the edges of the profiled strip.

2. Pressure profile according to Claim 1, **characterized in that** a continuous seal (6) is mounted on the profiled strip (7).

3. Pressure profile according to Claim 1 or 2, **characterized in that** the edges of the profiled strip (7) in the region of the infill elements (5) have a thickness of less than 5 mm.

4. Pressure profile according to one of Claims 1 to 3, **characterized in that** each of the edges on the outer side of the profiled strip (7) has a stepped design, thereby forming an edge seat in which a leg (15) of the seal (6) is inserted.

5. Pressure profile according to one of Claims 1 to 4, **characterized in that** the profiled strip (7) and the enclosing legs (15) of the seal (6) terminate flush with one another on the outer side.

6. Pressure profile according to one of Claims 1 to 5, **characterized in that** the profiled strip (7) has, in a central region, an inwardly directed strip-like projection (11) in which passage openings for screws are arranged.

7. Pressure profile according to Claim 6, **characterized in that** the heads of the screws are arranged in a countersunk manner in the strip-like projection (11).

8. Façade or glazed roof construction comprising a mullion and transom profile (2) to which infill elements (5), such as insulating glass units, are fastened, **characterized in that** the infill elements (5) are fastened by means of pressure profiles according to one of the preceding claims.

9. Façade or glazed roof construction according to Claim 8, **characterized in that** the seal (6) has a sealing foot which engages in a groove belonging to an insulator profile (8) fastened to the mullion or transom profile (2).

## Revendications

1. Profilé de pression pour une façade ou une toiture vitrée, comportant une latte profilée (7), apte à être fixée à un profilé (2) de type traverse ou montant et au moyen de laquelle un élément de remplissage (5), tel qu'une vitre en verre isolant, peut être bloqué sur des côtés longitudinaux opposés sur le profilé (2) de type traverse ou montant, ladite latte profilée (7) étant réalisée sensiblement plane sur le côté orienté vers l'extérieur, et une garniture d'étanchéité (6) étant posée sur le côté orienté vers l'élément de remplissage (5), **caractérisé en ce que** la latte profilée (7) est enserrée en forme de U par la garniture d'étanchéité (6) sur chacun de ses bords longitudinaux, et la garniture d'étanchéité (6) est ainsi préalablement fixée sur les bords de la latte profilée.

2. Profilé de pression selon la revendication 1, **caractérisé en ce qu'**une garniture d'étanchéité (6) continue est posée sur la latte profilée (7).

3. Profilé de pression selon la revendication 1 ou 2, **caractérisé en ce que** la latte profilée (7) a une épaisseur inférieure à 5 mm du côté des bords dans la zone des éléments de remplissage (5).

4. Profilé de pression selon l'une quelconque des revendications 1 à 3, **caractérisé en ce que** la latte profilée (7), sur le côté extérieur, est réalisée avec un décrochement sur le bord et, de ce fait, forme un logement du côté du bord, dans lequel est posée une branche (15) de la garniture d'étanchéité (6).

5. Profilé de pression selon l'une quelconque des revendications 1 à 4, **caractérisé en ce que,** sur le côté extérieur, la latte profilée (7) et la branche (15) enserrée de la garniture d'étanchéité (6) sont situées à fleur.

6. Profilé de pression selon l'une quelconque des revendications 1 à 5, **caractérisé en ce que** la latte profilée (7), dans une zone centrale, comporte une saillie (11) en forme de nervure, qui est orientée vers l'intérieur et dans laquelle sont réalisés des orifices pour le passage des vis.

7. Profilé de pression selon la revendication 6, **caractérisé en ce que** la tête des vis est disposée de manière noyée dans la saillie (11) en forme de nervure.

8. Construction de façade ou de toiture vitrée avec des profilés (2) de type traverse et montant, sur lesquels sont fixés des éléments de remplissage (5), tels que des vitres en verre isolant, **caractérisée en ce que** les éléments de remplissage (5) sont fixés par des profilés de pression selon l'une quelconque des revendications précédentes.

9. Construction de façade ou de toiture vitrée selon la revendication 8, **caractérisée en ce que** la garniture d'étanchéité (6) comporte une base, qui s'engage dans une rainure d'un profilé isolant (9) fixé contre le profilé (2) de type traverse ou montant.
